# EUROPÄISCHE PATENTSCHRIFT

(11) **EP 0 920 391 B1**
(45) Veröffentlichungstag und Bekanntmachung des Hinweises auf die Patenterteilung: **03.04.2002**
(21) Anmeldenummer: 97934402.5
(22) Anmeldetag: 19.08.1997
(51) Int. Cl.: B61L 19/06

(54) **VERFAHREN ZUR STEUERUNG UND ÜBERWACHUNG EINER VERKEHRSTECHNISCHEN ANLAGE**
PROCESS OF CONTROLLING AND MONITORING A TRAFFIC CONTROL SYSTEM
PROCEDE DE COMMANDE ET DE CONTROLE D'UNE INSTALLATION DE COMMANDE DE TRAFIC

(30) Priorität: 23.08.1996 CH 207296
(43) Veröffentlichungstag der Anmeldung: 09.06.1999
(73) Patentinhaber: Siemens Schweiz AG, 8047 Zürich (CH)
(72) Erfinder: GERMANN, Stephan, CH-8306 Brüttisellen (CH); GUTKNECHT, Roland, CH-8352 Elsau (CH); ZÜND, Urs, CH-8307 Effretikon (CH)
(74) Vertreter: Berg, Peter
(86) Internationale Anmeldenummer: CH9700303
(87) Internationale Veröffentlichungsnummer: WO9807609

(56) Entgegenhaltungen:
- EP-A- 0 207 488
- EP-A- 0 683 082
- CH-A- 464 281
- DE-A- 3 235 190
- DE-B- 1 030 383

## Beschreibung

Die vorliegende Erfindung betrifft ein Verfahren nach dem Oberbegriff des Patentanspruchs 1.

Zur Erstellung von Fahrwegen kommen in Stellwerken für den Eisenbahnverkehr verschiedene Verfahren zur Anwendung. Es sind vor allem zwei Funktionsarten bei Stellwerken bekannt, Stellwerke basierend auf dem Spurplan und Stellwerke mit einer Verschlusstafellogik.
Nach dem Spurplanprinzip arbeitende elektronische Stellwerke weisen einen Speicher auf, in dem alle stellbaren Fahrstrassen aufgezeichnet sind. In der DE-AS 10 30 383 (siehe auch DE-PS 35 35 785 C2, Spalte 4, Zeilen 38-47) ist ein elektronisches Stellwerk beschrieben, bei dem die Soll-Beanspruchungen aller an den einzelnen Fahrwegen zu beteiligenden Fahrwegelemente in einer in einem Speicher vorgesehenen Tabelle abgelegt sind. Aus den Abweichungen zwischen Soll- und Ist-Beanspruchungen werden die Stellaufträge für die einzelnen Fahrwegelemente abgeleitet. Dies erfordert jedoch einen hohen Speicheraufwand, der mit der Grösse der zu steuernden Anlage deutlich zunimmt. Bei einem grösseren Bahnhof können u.U. mehr als 50'000 Start/Zielkombinationen einstellbar sein. Dabei muss gewährleistet sein, dass alle Daten der wahlweise einstellbaren Fahrwege korrekt gewählt und abgespeichert wurden, um die geforderte Sicherheit zu erreichen.

Zur Gewährleistung grösstmöglicher Sicherheit werden heute jedoch primär elektronische Spurplanstellwerke eingesetzt, wie sie z.B. in der DE-PS 32 32 308 beschrieben sind. Im Rahmen der Fahrwegsuche werden darin Datenworte von den durch Start und Ziel markierten Rechnem in das spurplanmässig vermaschte Rechnerverbundsystem eingegeben und dabei für sehr viele Weichen Datenworte hinterlegt, von denen ein grosser Teil später nicht benötigt wird. Das unnötige Ablegen und Löschen von Datenworten führt bei diesem elektronischen Stellwerk zu "überflüssigen" Verarbeitungsprozeduren, die insbesondere bei komplexen Anlagen einen nicht mehr vertretbaren Umfang annehmen.

Zur Reduktion des Aufwandes wird in einem aus der DE-PS 35 35 785 C2 bekannten Verfahren in Gleiselementen, die in der Nähe von spitz-liegenden Weichen vorgesehen sind, eine Zielgruppeninformation abgelegt, durch die die Fahrwegsuche vereinfacht wird. Die korrekte Festlegung und dezentrale Abspeicherung der Informationen in den entsprechenden Speichereinheiten bedingt jedoch einen entsprechenden Aufwand.

Eine Vereinfachung der Überwachung der von einem nach dem Spurplanprinzip arbeitenden elektronischen Stellwerks gesteuerten Anlage ist in der DE 43 20 574 A1 beschrieben. Darin werden einzelne Teilsteuerungen gleichzeitig mehreren Spurelementen zugeordnet, um für diese bezüglich Freimeldung und Auflösung gemeinsam wirksam zu werden. Dadurch werden Betriebsstörungen vermieden, die durch kurzfristig auftretende unterschiedliche Arbeitszustände der einzelnen Spurelemente ansonsten auftreten könnten. Auch diese vorteilhafte Lösung ist jedoch nicht geeignet, eine grössere Vereinfachung des elektronischen Stellwerks herbeizuführen.

Von Bedeutung ist femer die Beachtung der geforderten Sicherheitsstandards. In der DE-PS 32 32 308 werden eventuelle Bauelementenausfälle, die zur Veränderung übertragener Daten führen können, durch die Übertragung und den Vergleich antivalenter Datenworte erkannt. Dies führt jedoch zu einem zusätzlichen Aufwand, ohne dass dadurch eine umfassende Sicherheitsprüfung erfolgt wäre.

Aus der DE-AS 24 02 875 ist bekannt, dass Schutz vor Verarbeitungsfehlem erzielt werden kann, indem alle sicherheitstechnisch wichtigen Befehle mit praktisch doppeltem Aufwand auf zwei unabhängigen Wegen erarbeitet werden, wobei beim Betrieb mit nur einem Rechner die doppelte Befehlserarbeitung mit zwei unterschiedlichen Programmen und zwischengeschaltetem Befehlsprüfprogramm durchgeführt wird, durch das die erarbeiteten Befehle verglichen werden.

In der EP 0 683 082 A1 ist ferner eine Einrichtung beschrieben, bei der der Bediener einer Steuerungsanlage von Überwachungsaufgaben weitestgehend entlastet wird. Dabei werden bereits eingestellte Schaltzustandskombinationen von einer Anzeigevorrichtung ausgelesen und bezüglich der Verträglichkeit mit in einer Datenverarbeitungsanlage gespeicherten logischen Regeln geprüft. Diese logischen Regeln sind bei der Projektierung eines Stellwerks zu erstellen und bezüglich Korrektheit zu überprüfen. Um eine umfassende Sicherheit zu gewährleisten, müssen daher mit einem grossen Aufwand für alle möglicherweise auftretenden Schaltzustände fehlerfreie logische Regeln vorgesehen werden.

Der vorliegenden Erfindung liegt daher die Aufgabe zugrunde, ein Verfahren für die Steuerung und Überwachung einer Stell- und Überwachungselemente aufweisenden verkehrstechnischen Anlage anzugeben, durch welches unter Beachtung hoher Sicherheitsanforderungen wenigstens zwei Fahrspuren für spurgebundene Fahrzeuge mit geringem Aufwand einstellbar sind.

Diese Aufgabe wird durch die im Patentanspruch 1 angegebenen Massnahmen gelöst.

Vorteilhafte Ausgestaltungen der Erfindung sind in weiteren Ansprüchen angegeben.

Das erfindungsgemässe Verfahren erlaubt die einfache Projektierung von verkehrstechnischen Anlagen, insbesondere von elektronischen Stellwerken in der Eisenbahntechnik. Durch die Verwendung von zwei voneinander unabhängigen Verfahren für die Steuerung und Überwachung, ergeben sich gleichzeitig ein geringerer Aufwand für die Projektierung der Anlage sowie eine erhöhte Betriebssicherheit. Mit der Aufforderung zum Aufbau eines Fahrweges werden alle diesem Fahrweg zugehörigen Stellelemente von einem Steuerprozess gegenüber anderen Aufforderungen zum Aufbau von weiteren Fahrwegen und Bedienungen gesperrt und danach gestellt, wobei jede der durch den Steuerprozess durchzuführende Änderung der Lagen oder Zustände der Stellelemente erst nach erfolgreicher Prüfung auf Zulässigkeit durch einen vom Steuerprozess unabhängigen Prüfprozess erfolgt. Der Steuerprozess kann daher mit geringerem Aufwand realisiert werden, da der Sicherheitsnachweis aufgrund einer diversitären Überprüfung der Zulässigkeit der Änderungen der Lagen oder Zustände der Stellelemente durch einen vom Steuerprozess unabhängigen Prüfprozess erfolgt.

Vorzugsweise arbeitet der Steuerprozess nach dem bekannten Verschlusstafelprinzlp. Dabei werden die erforderlichen Abhängigkeiten der an den einzelnen Fahrwegen beteiligten Fahrwegelemente matrixartig in einem Verschlussplan bzw. in einer Verschlusstabelle dokumentiert. Diese Dokumentationsform begründet die ebenfalls verwendeten Bezeichnungen der Logik als Verschlussplanprinzip oder Tabellarisches Prinzip. Die Verdrahtung der einzelnen beteiligten Fahrwegelementen erfolgt in freier Schaltung und entspricht nicht der Gleistopologie. Die Vorteile liegen in der flexiblen Anpassungsfähigkeit für applikationsspezifische Funktionalitäten.
Ein nach dem Verschlusstafelprinzip arbeitender Steuerprozess kann einfach projektiert werden, indem eine Tabelle erstellt wird, in der die Lagen und Zustände der für die einzelnen Fahrwege vorgesehenen Stellelemente eingetragen werden. Die Fahrwege können daher einfach geschaltet werden, wodurch eine aufwendige Fahrwegsuche nach dem Spurplanprinzip mit den oben beschriebenen Problemen entfällt.

Die Überwachung des durch den Steuerprozess nach dem Verschlusstafelprinzip veranlassten Auf- und gegebenenfalls auch des Abbaus des Fahrweges erfolgt durch den Prüfprozess in diesem Fall nach dem Spurplanprinzip, indem fallweise geprüft wird, ob die zu sperrenden und zu stellenden Stell- und/oder Überwachungselemente für einen bereits erstellten Fahrweg verwendet werden und somit bereits gesperrt sind.

Zur Überprüfung der vom Steuerprozess für die Stellglieder vorgesehenen Lagen und Zustände durch den Prüfprozess erfolgt jedoch vorteilhaft nach dem Spurplanprinzip, durch das alle Lagen und Zustände der für andere Fahrstrassen gesperrten Stellglieder berücksichtigt werden. Die zu schaltenden Lagen und Zustände werden daher nicht anhand einer Vielzahl im voraus erstellter logischer Regeln, sondern anhand des tatsächlich vorhandenen Zustandes der gesamten Anlage geprüft. Durch diese umfassende Prüfung ergibt sich eine erhöhte Betriebssicherheit. Ferner erfolgt die Überprüfung nach dem Spurplanprinzip mit einem geringen Aufwand, da das mit einem hohen Aufwand verbundene korrekte und vollständige Erstellen von Prüfungsregeln für die Fahrwegeinstellung entfällt.

Insbesondere mit der Anwendung modemer Steuerungstechnik ist es auch möglich, den Steuerprozess mit reduziertem Aufwand nach dem Spurplanprinzip zu realisieren. Zur Gewährleistung der geforderten Sicherheit wird der vom Steuerprozess unabhängige Prüfprozess in diesem Fall nach dem Verschlusstafelprinzip realisiert. Die erfindungsgemässen Massnahmen erlauben es daher, angepasst an eine geplante Gleistopologie und an ein gefordertes Sicherheitsniveau, eine auf zwei voneinander unabhängigen Prozessen basierende Anlagensteuerung mit kleinstmöglichen Aufwand zu realisieren. Der Steuerprozess wird bei kleineren Anlagen vorzugsweise nach dem Verschlusstafelprinzip und bei grösseren Anlagen nach dem Spurplanprinzip realisiert. Grössere Aufwendungen zur Realisierung des Steuerprozess entfallen jedoch, da der geforderte Sicherheitsnachweis durch die Anwendung des vom Steuerprozess unabhängigen Prüfprozesses einfacher erfüllt werden kann.

Die Erfindung wird nachfolgend anhand einer Zeichnung beispielsweise näher erläutert. Dabei zeigt
- Fig. 1: eine Eisenbahnanlage mit zwei parallel geführten Geleisen, die über zwei Verbindungsgeleise und je zwei Weichen miteinander verbindbar sind,
- Fig. 2: den Spurplan der Anlage gemäss Fig. 1,
- Fig. 3: den Spurplan eines erstellten Fahrweges von C nach B und
- Fig. 4: den Spurplan eines erstellten Fahrweges von A nach D.

Fig. 1 zeigt eine Eisenbahnanlage mit zwei parallel von A nach B bzw. von C nach D geführten Geleisen GL1, GL2, die über zwei Verbindungsgeleise GL12, GL21 und je zwei an diese Verbindungsgeleise GL12, GL21 anschliessenden Weichen W1, W3 bzw. W4, W2 miteinander verbindbar sind. Die Geleise GL1, GL2 sind in verschiedene Bereiche unterteilt, die von Freimeldem FM1, ..., FM14 überwacht werden. Die Gleisbereiche um die Weichen W1, ..., W4 bis zur Mitte der zugehörigen Verbindungsgeleise GL12, GL21 sind durch die Freimelder FM3, FM5, FM10 und FM12 überwacht. Anschliessend an die den Freimeldem FM1, FM7, FM8 und FM14 zugehörigen Bereiche sind Signale S1, S4, S5 bzw. S8 vorgesehen. Den den Freimeldem FM4 und FM11 zugehörigen Bereichen sind die Signale S2 und S3 bzw. S6 und S7 zugeordnet.

Zwischen den Punkten A, B, C und D können ausgehend von Punkt A oder Punkt C folgende Fahrwege erstellt werden (Rangierfahrstrecken ausgenommen):
- Fahrweg 1: von A über Geleise GL1 nach B,
- Fahrweg 2: von A über Geleise GL1, Verbindungsgeleise GL12, Geleise 2, Verbindungsgeleise GL21 und Geleise GL1 nach B,
- Fahrweg 3: von A über Geleise GL1, Verbindungsgeleise GL12 und Geleise 2 nach D (s. Fig. 4),
- Fahrweg 4: von C über Geleise GL2 nach D und
- Fahrweg 5: von C über Geleise GL2, Verbindungsgeleise GL21 und Geleise 1 nach B (s. Fig. 3).

Mit der Aufforderung zum Aufbau eines Fahrweges (z.B. Fahrweg 1) werden alle diesem Fahrweg zugehörigen Stellelemente von einem Steuerprozess gegenüber anderen Aufforderungen zum Aufbau von weiteren Fahrwegen (z.B. einer der Fahrwege 2, 3, 4 oder 5) und Bedienungen gesperrt und danach gestellt. Jede der durch den Steuerprozess durchzuführende Änderung der Lagen oder Zustände der Stellelemente erfolgt erst nach erfolgreicher Prüfung auf Zulässigkeit durch einen vom Steuerprozess unabhängigen Prüfprozess. Die Überwachung des durch den Steuerprozess nach dem Verschlusstafelprinzip veranlassten Auf- und gegebenenfalls auch des Abbaus des Fahrweges durch den Prüfprozess erfolgt nach dem Spurplanprinzip, indem fallweise geprüft wird, ob die zu sperrenden und zu stellenden Stell- und/oder Überwachungselemente für einen bereits erstellten Fahrweg verwendet werden und somit gesperrt sind.

Für die Fahrwege 1, ..., 5 befinden sich die Spurelemente S1, ..., S8, W1, ..., W4, FM1, ..., FM14 in den in nachstehender Tabelle 1 angegebenen Zuständen. Diese Tabelle 1 entspricht der in der DE-AS 10 30 383 beschriebenen Tabelle, in der die Soll-Beanspruchungen aller an den einzelnen Fahrwegen zu beteiligenden Fahrwegelemente abgelegt sind. Die Fahrwege 1, ..., 5 können daher anhand eines Steuerprozesses eingestellt werden.

Zur Gewährleistung eines geforderten Sichemeitsstandards für nach dem Verschlusstafelprinzip arbeitende Stellwerke müssen insbesondere für die Erstellung der Software sehr hohe Sicherheitsstandards gewählt werden. Der sogenannte Software Integrity Level wird durch ein in der Europäischen Norm EN 50 126 angegebenes Verfahren bestimmt. Dabei sind die verschiedenen Risiken (Gefahren für das menschliche Leben, Gefahren für die menschliche Gesundheit, Gefahren für die Umwelt, Gefahren für Sachen) zu berücksichtigen. Folgende Software Integrity Levels sind in der genannten Norm wie folgt festgelegt:

**Tabelle 2**

| Software Integrity Level | Software Integrity |
|---|---|
| 4 | very high |
| 3 | high |
| 2 | medium |
| 1 | low |
| 0 | non safety related |

Bekannte nach dem Verschlusstafelprinzip arbeitende Stellwerke müssen daher mit grossem Aufwand unter Berücksichtigung des höchsten Software Integrity Levels gemäss der Europäischen Norm EN50128 projektiert und realisiert werden. In Bahnhöfen mit einer grösseren Anzahl von Fahrwegen ergibt sich für diese bekannten Stellwerke daher ein enormer Aufwand.

Bei der Projektierung eines nach dem kombinierten Verschlusstafel- und Spurplanprinzip arbeitenden Stellwerkes kann die für den Steuerprozess benötigte Software, unter Einhaltung der erforderlichen Sicherheitsstandards mit einem für Stellwerke tieferen Software Integrity Level und somit mit einem geringeren Aufwand erstellt werden.

Jede durch den Steuerprozess nach dem Verschlusstafelprinzip durchzuführende Änderung der Lagen oder Zustände der Stellelemente erfolgt daher erst nach erfolgreicher Prüfung auf Zulässigkeit durch einen vom Steuerprozess unabhängigen Prüfprozess. Aus der Norm EN 50128, Abschnitt B,17 oder der DE-AS 24 02 875 ist bekannt, dass Schutz vor Verarbeitungsfehlern erzielt werden kann, indem alle sicherheitstechnisch wichtigen Befehle auf zwei unabhängigen Wegen erarbeitet werden, wobei beim Betrieb mit nur einem Rechner die doppelte Befehlserarbeitung mit zwei unterschiedlichen Programmen und zwischengeschaltetem Befehlsprüfprogramm durchgeführt wird, durch das die erarbeiteten Befehle verglichen werden. Indem der vom Steuerprozess unabhängige Prüfprozess nach dem Spurplanprinzip arbeitet, liegt eine diversitäre Überprüfung der Zulässigkeit der Änderungen der Lagen oder Zustände der Stellelemente vor. Anstatt einen Stellbefehl mit grossem Aufwand auf zwei unabhängigen Wegen zu erarbeiten, erfolgt eine Befehlserarbeitung nach dem Verschlusstafelprinzip und eine davon unabhängige Überprüfung nach dem Spurplanprinzip. Die Überprüfung nach dem Spurplanprinzip gewährleistet bekanntlich eine hohe Sicherheit. Da die Fahrwegsuche und Prozesssteuerung nach dem Spurplanprinzip entfällt, ergibt sich für die Projektierung und Realisierung des Prüfprozesses ein geringer Aufwand. Die Überwachung des durch den Steuerprozess nach dem Verschlusstafelprinzip veranlassten Auf- und gegebenenfalls auch des Abbaus des Fahrweges durch den Prüfprozess erfolgt nach dem Spurplanprinzip, indem fallweise geprüft wird, ob die zu sperrenden und zu stellenden Stell- und/oder Überwachungselemente für einen bereits erstellten Fahrweg verwendet werden und somit gesperrt sind.

Der Steuerprozess und der davon unabhängige Prüfprozess können von Software gesteuert werden, die in parallel oder separat betriebenen Computem oder auch nur in einem einzigen Computer gespeichert ist. Nachfolgend wird einfachheitshalber davon ausgegangen, dass, wie in Fig. 1 dargestellt der Steuerprozess durch einen Steuerprozessrechner PR1 und der Prüfprozess durch einen Prüfprozessrechner PR2 gesteuert wird. Der Steuerprozessrechner PR1 weist einen Speicher auf, der u.a. zur Ablage der Daten der Verschlusstafel dient. Der Prüfprozessrechner PR2 weist einen Speicher auf, der u.a. zur Ablage der eingestellten Fahrwege und vorzugsweise auch zur Ablage des Spurplanes des überwachten Streckennetzes dient. Die Ansteuerung der Stellelemente und die Überwachung der Zustände der Spurelemente erfolgt wie bei den aus dem Stand der Technik bekannten Stellwerken.

Bei der Erstellung von Fahrweg 1 durch den Steuerprozess werden alle zugehörigen Stellelemente gegenüber anderen Anforderungen für Fahrwege und Bedienungen gesperrt. Falls bereits Fahrweg 5 eingestellt ist, sind die Zustände der dem Fahrweg 5 zugehörigen Spurelemente im Prüfprozessrechner PR2 abgelegt. Der Steuerprozess ist in der Lage, die Fahrwege selbsttätig einzustellen. Zur Gewährleistung der geforderten Sicherheit werden alle durch den Steuerprozess nach dem Verschlusstafelprinzip erzeugten Stellkommandos im Prüfprozess nach dem Spurplanprinzip aufgrund der tatsächlichen Lagen der Stellelemente und der von den Überwachungselementen vorliegenden Informationen elementweise verifiziert und unter Berücksichtigung der bereits erstellten Fahrwege insbesondere hinsichtlich feindlicher Fahrwege, benötigtem Flankenschutz geprüft und freigegeben, falls keine Konflikte festgestellt werden. Falls im Steuerprozess jedoch ein Fehler auftritt und z.B. Signal S3 auf Fahrt eingestellt werden soll, obwohl Signal S3 für den bereits erstellten Fahrweg 5 auf Halt gestellt ist (siehe Tabelle 3), wird dies durch den Prüfprozess aufgrund der im Prüfrechner festgehaltenen Zustände der dem Fahrweg 5 zugehörigen Spurelemente sofort festgestellt, wonach der Steuerprozess angehalten und ein Fehler gemeldet wird.

Durch den Prüfprozess kann femer auch festgestellt werden, ob der Flankenschutz für den eingestellten Fahrweg gewährleistet ist. In dem in Fig. 3 dargestellten Fahrweg 5 wird der Flankenschutz durch die Weiche W1 und die Signale S3 sowie S8 gewährleistet. Die Weiche W1 wird dazu im Zustand "gerade" und die Signale S3 und S8 im Zustand "Halt" gesperrt. In dem in Fig. 4 dargestellten Fahrweg 3 wird der Flankenschutz durch die Signale S2, S5 sowie S4 gewährleistet. Die Signale S3 und S8 im Zustand "Halt" gesperrt. Vor der Freigabe eines Fahrweges kann durch den Prüfprozess noch einmal festgestellt werden, ob Konflikte mit den weiteren Fahrwegen oder Vorschriften bestehen. Nach der Freigabe des Fahrweges (z.B. wurde nach Abbau des Fahrweges 5 der Fahrweg 1 freigegeben) werden dessen Daten in den Speicher des Prüfprozessrechners PR2 abgelegt und zur Überprüfung der Aktionen des Steuerprozesses verwendet.

Durch den Steuerprozess kann nach erfolgtem Auftrag zur Einstellung einer Fahrstrasse z.B. festgestellt werden, ob die in der entsprechenden Zeile der Verschlusstafel (Tabelle) bezeichneten Elemente für andere Fahrstrassen benutzt oder reserviert oder zur Umschaltung freigegeben sind (der Steuerprozess sieht daher keine Fahrstrasse, sondern die willkürlich angeordneten Elemente einer Zeile der Verschlusstafel). Sobald alle Elemente der Zeile der Verschlusstafel freigegeben und zur Einstellung der neuen Fahrstrasse reserviert sind, erfolgt die Überprüfung nach dem Spurplanprinzip. Der nach dem Spurplanprinzip arbeitende Prüfprozess verfügt dabei über die Daten der Gleistopologie zumindest für jede einstellbare Fahrstrasse. Die Überprüfung kann mit höherem oder geringeren Aufwand erfolgen. Z.B. wird lediglich überprüft, ob die durch den Steuerprozess beabsichtigten Umstellungen zur korrekten Einstellung der Fahrstrasse führen. Wird z.B. für eine Weiche nicht die korrekte Einstellung vorgesehen, wird dies vom Steuerprozess, der keine Kenntnis von der Topologie des Gleisnetzes und den Fahrstrassen hat, nicht erkannt. Durch den vom Steuerprozess unabhängigen, nach dem Spurplanprinzip arbeitenden Prüfprozess wird der Fehler problemlos erkannt, da die Fahrspur zwischen den Endpunkten aufgrund der Fehlstellung der Weiche unterbrochen ist. Ebenso wird eine allfällige Unvollständigkeit der Einstellungen erkannt. In einer weiteren Stufe kann der Prüfprozess noch weitere Rahmenbedingungen, z.B. Flankenschutz, maximal zulässige Geschwindigkeit, etc., prüfen.

Die Überprüfung erfolgt vorzugsweise, wie im obigen Abschnitt beschrieben, nach der Reservation aller in einer Zeile der Verschlusstafel angegebenen Elemente. Nach erfolgreicher Prüfung wird die Fahrstrasse gesamthaft eingestellt. Möglich ist femer die Durchführung der Prüfung vor der Umstellung jedes einzelnen Elementes.

In einer vorzugsweisen Ausgestaltung der Erfindung wird der nach dem Spurplanprinzip arbeitende Prüfprozess mit einer Parameterliste verknüpft, die es erlaubt, kundenspezifische Einstellungen zu überprüfen, die vom Steuerprozess vorgenommen werden und die unabhängig von der Topologie der einzustellenden Fahrstrasse sind (z.B. soll für eine Fahrstrasse, die dem Schnellzugverkehr dient, eine dezentral angeordnete Signallampe eingebunden werden). Die Signallampe wird daher als Element in die betreffende Zeile der Verschlusstafel aufgenommen und durch den Prüfprozess anhand der Parameterilste überwacht.

Wie eingangs beschrieben, wird der Steuerprozess bei kleinen Anlagen einfacher nach dem Verschlusstafelprinzip und bei grösseren Anlagen einfacher nach dem Spurplanprinzip realisiert (der Prüfprozess wird dementsprechend nach dem Spurplan- bzw. dem Verschlusstafelprinzip realisiert). Dazwischen existiert ein Bereich, in dem der Steuerprozess ohne grössere Unterschiede in bezug auf den Aufwand nach dem Verschlusstafelprinzip oder nach dem Spurplanprinzip realisiert werden kann. Zu beachten ist jedoch, dass Anlagen tendenziell wachsen und Produkte graduell, mit jeder Generation einen grösseren Leistungsumfang aufweisen sollen. Die Wahl des Prinzips zur Realisierung des Steuerungsprozesses ist daher fallweise unter Berücksichtigung der vorliegenden Rahmenbedingungen und der erstellten Entwicklungsprognosen zu treffen.

Der Leistungsumfang beider Prozesse wird dabei, unter Berücksichtigung der gesamthaft zu erfüllenden Sicherheitsanforderungen, bevorzugt aufeinander abgestimmt. Z.B. kann der Leistungsaufwand des Steuerprozesses in bezug auf die Erfüllung der Sicherheitsanforderungen reduziert werden, falls der Leistungsumfang für den Prüfprozess entsprechend grösser gewählt wird.

Der Systemaufbau beider Prozesse wird daher bevorzugt modular gewählt, so dass eine entsprechende Anpassung an die gesamthaft zu erfüllenden Sicherheitsanforderungen mit geringem Aufwand erfolgen kann.

## Patentansprüche

1. Verfahren für die Steuerung und Überwachung einer verkehrstechnischen Anlage, die Stell- und Überwachungselemente (W1 - W4, FM1 - FM14) aufweist und durch die wenigstens zwei Fahrspuren (GL1, GL2) für spurgebundene Fahrzeuge durch einen Steuerprozess einstellbar sind, der mit der Aufforderung zum Aufbau eines Fahrweges alle diesem Fahrweg zugehörigen Stellelemente gegen über anderen Aufforderungen zum Aufbau von weiteren Fahrwegen und Bedienungen sperrt und danach stellt,
**dadurch gekennzeichnet, dass**
jede der durch den Steuerprozess durchzuführenden Änderungen der Lagen oder Zustände der Stellelemente (W1 - W4) erst nach erfolgreicher Prüfung auf Zulässigkeit durch einen vom Steuerprozess unabhängigen Prüfprozess erfolgt, indem fallweise geprüft wird, ob die für den Auf- oder Abbau des Fahrweges zu sperrenden und zu stellenden Stell- und/oder Überwachungselemente (W1 - W4, FM1 - FM14) für einen bereits erstellten Fahrweg verwendet werden und somit bereits gesperrt sind.

2. Verfahren nach Anspruch 1,
**dadurch gekennzeichnet, dass**
der Steuerprozess nach dem Spurplanprinzip und der Prüfprozess nach dem Verschlusstafelprinzip arbeitet oder dass der Steuerprozess nach dem Verschlusstafelprinzip und der Prüfprozess nach dem Spurplanprinzip arbeitet.

3. Verfahren nach einem der Ansprüche 1 oder 2,
**dadurch gekennzeichnet, dass**
die Überprüfung durch den Prüfprozess gesamthaft nach Sperrung aller Stellelemente (W1 - W4) oder nach Sperrung und vor Umstellung jedes einzelnen Stellelementes (W1 - W4) erfolgt.

4. Verfahren nach einem der Ansprüche 2 oder 3,
**dadurch gekennzeichnet, dass**
alle durch den Steuerprozess nach dem Verschlusstafelprinzip erzeugten Stellkommandos im Prüfprozess nach dem Spurplanprinzip aufgrund der tatsächlichen Lagen der Stellelemente (W1 - W4) und der von den Überwachungselementen (FM1 - FM14) vorliegenden Informationen elementweise verifiziert und unter Berücksichtigung festgelegter Kriterien, insbesondere des zu erstellenden Fahrweges, möglichen Konflikten mit bereits erstellten Fahrwegen und/oder benötigtem Flankenschutz geprüft und freigegeben werden, falls keine Konflikte festgestellt werden.

5. Verfahren nach Anspruch 4,
**dadurch gekennzeichnet, dass**
der nach dem Spurplanprinzip arbeitende Prüfprozess eine Parameterliste aufweist, die zur Überprüfung von Einstellungen dient, die nicht unmittelbar mit der einzustellenden Fahrspur verbunden sind.

6. Verfahren nach einem der vorhergehenden Ansprüche,
**dadurch gekennzeichnet, dass**
die elementweise Verifikation durch den Prüfprozess nach den Gefährdungsregeln der Eisenbahntechnik erfoigt.

7. Verfahren nach einem der vorhergehenden Ansprüche,
**dadurch gekennzeichnet, dass**
der Steuerprozess das Einlaufen des Fahrweges überwacht und die Stellelemente (W1 - W4) zum Abbau des Fahrweges wieder auflöst.

8. Verfahren nach einem der Ansprüche 2 - 7,
**dadurch gekennzeichnet, dass**
die Daten des durch den Prüfprozess freigegebenen Fahrwegs in einem vom Prüfprozess kontrollierten, die Daten der bereits erstellten Fahrwege enthaltenden Speicher abgelegt und mit zur Überprüfung weiterer zu erstellender Fahrwege verwendet werden.

9. Verfahren nach Anspruch 8,
**dadurch gekennzeichnet, dass**
dass ein im Speicher aufgezeichneter Fahrweg vom Prüfprozess bei der Durchfahrt des Fahrzeugs, für das der Fahrweg aufgebaut wurde, durch Regelauflösung mit dem Freiwerden der entsprechenden Elemente elementweise gelöscht wird.

## Claims

1. Method of controlling and monitoring a traffic control installation which has control and monitoring elements (W1 - W4, FM1 - FM14) and by means of which at least two tracks (GL1, GL2) for railborne vehicles can be controlled by a control process which, when requested to set up a route, disables all the control elements associated with said route with respect to other requests to set up further routes and controls and then sets said control elements,
**characterised in that**
each of the changes in the positions or states of the control elements (W1 - W4) to be performed by the control process only takes place after successful checking for permissibility by a control-process-independent proving process which checks, on a case-by-case basis, whether the control and/or monitoring elements (W1 - W4, FM1 - FM14) to be locked and set to set up or clear down the route are being used for an already set-up route and have therefore already been locked.

2. Method according to Claim 1,
**characterised in that**
the control process employs the geographical principle and the proving process employs the control table principle or that the control process employs the control table principle and the proving process employs the geographical principle.

3. Method according to one of Claims 1 or 2,
**characterised in that**
checking by the proving process takes place entirely after locking of all the control elements (W1 - W4) or after locking and prior to setting of each individual control element (W1 - W4).

4. Method according to one of Claims 2 or 3,
**characterised in that**
all the control commands generated by the control-table-based control system are verified element by element in the geographically based proving process on the basis of the actual positions of the control elements (W1 to W4) and of the information provided by the monitoring elements (FM1 - FM14) and are checked and released, taking account of defined criteria, particularly with respect to the route to be set up, possible conflicts with already set-up routes and/or flank protection required, if no conflicts are detected.

5. Method according to Claim 4,
**characterised in that**
the proving process employing the geographical principle has a parameter list used to check the settings which are not directly associated with the route to be set up.

6. Method according to one of the preceding claims,
**characterised in that**
element-by-element verification by the proving process takes place in accordance with railway engineering safety rules.

7. Method according to one of the preceding claims,
**characterised in that**
the control process monitors route entry and releases the control elements (W1 - W4) again to clear down the route.

8. Method according to one of Claims 2 - 7,
**characterised in that**
the data for the route released by the proving process is stored in a memory checked by said proving process and already containing the routes already set up and is jointly used to check further routes to be set up.

9. Method according to Claim 8,
**characterised in that**
a route recorded in the memory is deleted element-by-element by the proving process on passage of the vehicle for which the route was set up by normal cancellation as the corresponding elements are cleared.

## Revendications

1. Procédé de commande et de contrôle d'une installation de trafic, qui a des éléments (W1 à W4, FM1 à FM14) de réglage et de contrôle et par laquelle au moins deux voies (GL1, GL2) de circulation pour des véhicules liés à la voie peuvent être réglés par un processus de commande qui, par l'invitation à établir une voie de communication, enclenche et ensuite règle tous les éléments de réglage associés à cette voie de communication par rapport à d'autres invitations à établir d'autres voies de communication et services,
**caractérisé en ce que**
chacune des modifications des positions ou des états des éléments (W1 à W4) de réglage, s'effectuant par le processus de commande, ne s'effectue qu'après en avoir contrôlé avec succès l'autorisation par un processus de contrôle indépendant du processus de commande en contrôlant cas par cas si les éléments (W1 à W4, FM1 à FM14) de réglage et/ou de contrôle à bloquer et à régler pour établir ou interdire la voie de communication ont été utilisés pour une voie de communication déjà établie et ont été ainsi déjà enclenchés.

2. Procédé suivant la revendication 1,
**caractérisé en ce que**
le procédé de commande opère suivant le principe à schéma de voies et le procédé de contrôle suivant le principe du diagramme des enclenchements ou **en ce que** le procédé de commande opère suivant le principe du diagramme des enclenchements et le procédé de contrôle suivant le principe à schéma de voies.

3. Procédé suivant la revendication 1 ou 2,
**caractérisé en ce que**
le contrôle s'effectue par le procédé de contrôle conjointement après l'enclenchement de tous les éléments (W1 à W4) de réglage ou après l'enclenchement et avant la manoeuvre de chaque élément (W1 à W4) individuel de réglage.

4. Procédé suivant l'une des revendications 2 ou 3,
**caractérisé en ce que**
tous les ordres de réglage produits par le processus de commande suivant le principe du diagramme des enclenchements sont vérifiés élément par élément dans le procédé de contrôle suivant le principe à schéma de voies sur la base des positions réelles des éléments (W1 à W4) de réglage et des informations présentes dans les éléments (FM1 à FM14) de contrôle et sont contrôlés en tenant compte de critères fixes, notamment de la voie de communication déjà établie, de conflits éventuels avec des voies de communication déjà établies et/ou de la nécessité d'une protection latérale et sont autorisés s'il n'est pas constaté de conflit.

5. Procédé suivant la revendication 4,
**caractérisé en ce que**
le processus de contrôle fonctionnant suivant le principe à schéma de voies présente une liste de paramètres qui sert à contrôler des réglages qui ne sont pas reliés directement à la voie de circulation à régler.

6. Procédé suivant l'une des revendications précédentes,
**caractérisé en ce que**
la vérification élément par élément s'effectue par le processus de contrôle suivant les règles de danger de la technique des chemins de fer.

7. Procédé suivant l'une des revendications précédentes,
**caractérisé en ce que**
le processus de commande contrôle l'entrée dans la voie de communication et relâche les éléments (W1 à W4) de réglage pour mettre fin à la voie de communication.

8. Procédé suivant l'une des revendications 2 à 7,
**caractérisé en ce que**
les données de la voie de communication autorisée par le processus de contrôle sont mémorisées dans une mémoire contrôlée par le processus de contrôle et contenant les données des voies de communication déjà établies et sont utilisées pour contrôler d'autres voies de communication à établir.

9. Procédé suivant la revendication 8,
**caractérisé en ce qu'**une
voie de communication enregistrée dans la mémoire est effacée élément par élément par le processus de contrôle lors du passage du véhicule pour lequel la voie de communication a été établie par résolution du réglage lorsque les éléments correspondants deviennent libres.
